# EUROPÄISCHE PATENTSCHRIFT

(11) **EP 1 217 127 B1**
(45) Veröffentlichungstag und Bekanntmachung des Hinweises auf die Patenterteilung: **25.08.2004**
(21) Anmeldenummer: 01127013.9
(22) Anmeldetag: 14.11.2001
(51) Int. Cl.: E02D 29/02

(54) **Bausatz für eine Fertigteil-Stützmauer**
Retaining wall assembly of prefabricated elements
Ensemble d' éléments préfabriqués pour mur de soutènement

(30) Priorität: 23.12.2000 DE 10064949
(43) Veröffentlichungstag der Anmeldung: 26.06.2002
(73) Patentinhaber: Birkenmeier KG GmbH + Co, Baustoffwerke, 79206 Breisach-Niederrimsingen (DE); Beton Christen AG, Baustoffe, 4132 Muttenz (CH)
(72) Erfinder: Flubacher, Toni, 4304 Giebenach (CH)
(74) Vertreter: Maucher, Wolfgang, Dipl.-Ing.

(56) Entgegenhaltungen:
- EP-A- 0 362 469
- US-A- 4 782 640

## Beschreibung

Die Erfindung betrifft einen Bausatz für eine Fertigteil-Stützmauer mit in Gebrauchsstellung übereinander angeordneten, etwa quaderförmigen, insbesondere nach oben und unten offenen Kästen vorzugsweise aus Beton, die an wenigstens zwei parallelen Seitenwänden jeweils mindestens eine parallel zur Vorderwand verlaufende Nut aufweisen, in die ein in dem Fenster zwischen in Gebrauchsstellung mit Abstand zueinander benachbart angeordneten Kästen eingesetztes, insbesondere plattenartiges Steckelement paßt, wobei die Kästen gegebenenfalls auch an ihrer Ober- und/oder Unterseite mindestens je eine zur Vorderwand parallele Nut aufweisen, in die das Steckelement in Montagestellung paßt.

Ein derartiger Bausatz für eine Fertigteil-Stützmauer beziehungsweise eine aus einem solchen Bausatz errichtete Stützmauer ist aus DE 32 36 739 C2 bekannt und hat sich bewährt. Die dabei aus Beton bestehenden Kästen haben auch an ihrer Oberseite und/oder aber an ihrer Unterseite über die Seitenwände verlaufende Nuten, während Vorder- und Rückwand sowohl an der Oberseite als auch an der Unterseite glatt sind.

Eine derartige Fertigteil-Stützmauer kann mit einer geringen Anzahl von einzelnen Fertigteil-Elementen, nämlich den erwähnten Kästen und Steckelementen, eine hohe Stabilität erhalten. Ferner ergeben sich Variationsmöglichkeiten. Es ist aber als störend anzusehen, daß am Ende einer derartigen Stützmauer die an der Seitenwand des letzten Kastens außenseitig angeordnete Nut oder Nuten sichtbar bleiben.

Ferner tritt nicht selten das Problem auf, daß eine solche Fertigteil-Stützmauer auch über Eck verlaufen soll, was mit den Mitteln und Fertigteilen gemäß der DE 32 36 739 C2 nicht möglich ist. Es können allenfalls zwei einen Winkel zueinander bildende unabhängige Stützmauern errichtet werden, die dann aber keine Eckverbindung haben.

Zwar ist aus der Praxis schon ein mit drei Seitenwänden versehenes Eckstück als Fertigbauteil bekanntgeworden, welches zwei im rechten Winkel zueinander angeordnete Seitenwände hat, die an ihrer Außenseite nach außen offene Nuten haben, in welche die Steckelemente passen, jedoch sind die im Winkel stehenden Seitenwände durch eine schräge Wand verbunden, so daß eine abgeschrägte Ecke entsteht, die häufig den Anforderungen an die Ästhetik nicht genügt. Darüber hinaus hat ein solches mit drei Begrenzungswänden versehenes Fertigteil ein beachtliches Gewicht.

Es besteht deshalb die Aufgabe, einen Bausatz der eingangs definierten Art zu schaffen, womit eine möglichst scharfkantige Ecke an einer über Eck geführten Stützmauer und/oder ein glatter Abschluß des Endes einer Stützmauer gebildet werden kann.

Zur Lösung dieser Aufgabe ist vorgesehen, daß zu dem Bausatz ein oder mehrere winkelförmige Anschlußelemente mit jeweils zwei im Winkel zueinander angeordneten Schenkeln gehören, deren einer Schenkel wenigstens eine zum Winkelraum offene vertikale oder zur Winkelkante parallele Nut und deren anderer Schenkel wenigstens eine an der vom Winkelraum weggewandten Außenseite angeordnete Nut aufweist, wobei der Winkelraum zwischen diesen beiden Schenkeln offen ist.

Auf diese Weise wird ein mit drei Seitenwänden versehenes Eckstück vermieden. Dennoch kann mit einem solchen Anschlußelement eine Stützmauer um eine Ecke fortgesetzt und auch im Eckbereich verbunden werden, es kann aber mit diesem Anschlußelement auch ein glatter Abschluß an der Stirnseite einer Stützmauer erzielt werden.

Ein solches Anschlußelement insbesondere aus Beton kann nämlich mit seinem die Nut an der Außenseite aufweisenden Schenkel vor die Stirnseite einer Stützmauer gesetzt und mit einem benachbarten Kasten mit einem Steckelement verbunden werden, wobei dieser Schenkel gleichzeitig mit der Rückseite eines im rechten Winkel angeordneten weiteren quaderförmigen Kastens fluchten kann, der zu einem rechtwinklig zu der ersten Stützmauer gehörenden weiteren Stützmauerabschnitt gehört. Die mit Nuten versehene Seitenwand des ersten Kastens bildet mit dem offenen Winkelraum des Verbindungselements eine zunächst etwa U-förmige Öffnung, die mit einem weiteren Steckelement verschlossen werden kann, welches einerseits in eine zum Winkelraum gerichtete Nut des Verbindungselements und andererseits in eine dazu parallele Nut des ersten weiteren Kastens eingreift. Somit ergibt sich eine einheitlich mit den Außenseiten der im Winkel stehenden Stützmauern aussehende scharfkantige Ecke.

Dabei ist zweckmäßig, daß die Nuten der Anschlußelemente in Gebrauchsstellung denen eines benachbarten Betonkastens in einer Ebene gegenüberliegen, die parallel zur Oberfläche der Stützwand verläuft und in welcher ein plattenförmiges Steckelement in Montagestellung angeordnet sein kann.

Das erfindungsgemäße Anschluß- oder Verbindungselement kann aber in vorteilhafter Weise auch als Abschluß eines Endes einer Stützmauer verwendet werden, indem es mit dem nach außen mit einer Nut versehenen Schenkel in Flucht mit der Rückseite dieser Stützmauer angeordnet wird, während zur Vorderseite hin ein Steckelement den Winkelraum in Flucht mit der Vorderwand des benachbarten Betonkastens abschließt, so daß der Schenkel, der nur nach der Innenseite des Winkelraumes hin mit einer oder mehreren Nuten versehen ist, am Ende einer solchen Stützmauer außenseitig glatt abschließt, also eine glatte Stirnfläche an dieser Stützmauer bildet.

Zweckmäßig ist es dabei, wenn die Zahl der Nuten an den beiden Schenkeln der Zahl der Nuten an den Seitenwänden der Kästen entspricht und die Nuten dieselben Abmessungen haben. Somit können die Steckelemente jeweils parallel zur Vorderwand der Stützmauer in solchen Nuten eingefügt werden.

Die Höhe und insbesondere auch die Länge der Schenkel des Anschlußelements kann etwa der der quaderförmigen Kästen entsprechen. Somit können Stützmauern mit Ecke oder stirnseitigem Abschluß in beliebiger Höhe durch eine beliebige Anzahl von aufeinandergeschichteten Lagen von Kästen und Anschlußelementen errichtet werden.

Eine weitere zweckmäßige Ausgestaltung des Bausatzes kann darin bestehen, daß für unterschiedliche Abwinklungen, also gegenüber einem Stützmauerabschnitt Abwinklungen nach der einen oder der anderen Seite unterschiedliche Anschlußelemente, nämlich rechte und linke Anschlußelemente, vorgesehen sind. Es gehören also in diesem Falle zu dem Bausatz spiegelsymmetrisch zueinandergeformte Anschlußelemente, um wahlweise von einem Stützmauerabschnitt einen abgewinkelten Abschnitt nach vorne oder nach hinten anschließen zu können.

Aus DE 32 36 739 C2 ist es bereits bekannt, daß die mit vertikalen Nuten versehenen Seitenwände auch an ihrer Oberseite, gegebenenfalls auch an der Unterseite, Nuten haben können, die in diese seitlichen Nuten münden oder übergehen.

Eine Ausgestaltung des erfindungsgemäßen Bausatzes kann demgemäß vorsehen, daß der Schenkel der Anschlußelemente, an welchem die Nut oder Nuten an der von dem Winkelraum abgewandten Außenseite angeordnet ist oder sind, an seiner Ober- und/oder Unterseite wenigstens eine dazu passende und fortsetzende Nut hat und daß der die zum Winkelraum offene Nut oder Nuten aufweisende Schenkel an seiner Ober- und Unterseite insbesondere glatt ist. Somit kann bei einer nächsthöheren Lage von Kästen und Anschlußelementen ein auf einem solchen Anschlußelement zu liegen kommender Kasten mit seiner Außenseite bündig mit dem Winkelschenkel aufgesetzt werden, wobei ein an der Unterseite ohne Nuten ausgebildeter Kasten dann mit diesem Winkelschenkel einen geschlossenen Wandabschnitt ohne horizontale Durchbrüche bildet.

Die beiden Schenkel des Anschlußelements können im rechten oder in einem von 90° abweichenden Winkel zueinander angeordnet sein. Der häufigste Fall wird ein Anschlußelement mit einem rechten Winkel zwischen seinen beiden Schenkeln sein, so daß Stützmauern mit zwei im rechten Winkel angeordneten Abschnitten gebildet werden können. Es ist aber mit Anschlußelementen mit anderen Winkeln zwischen ihren Schenkeln auch möglich, Stützmauern zu erstellen, bei denen die einzelnen Abschnitte unter einem anderen, häufig vielleicht unter einem stumpfen Winkel zueinander verlaufen.

Eine zweckmäßige Ausgestaltung des Bausatzes und insbesondere des Anschlußelements kann darin bestehen, daß das oder die zu dem Bausatz gehörenden Anschluß- oder Winkelelemente an dem Übergang ihrer beiden Schenkel, insbesondere in dem Winkelraum, eine Verstärkung insbesondere in Form einer Materialverdickung aufweisen. Dadurch können diese Anschlußelemente eine erhöhte Festigkeit gegenüber solchen ohne Verstärkung haben, obwohl sie nicht als geschlossener Kasten mit drei Wänden ausgebildet sind.

Eine weitere vorteilhafte Ausgestaltung des Bausatzes und insbesondere des oder der Anschlußelemente kann darin bestehen, daß dieses Anschlußelement benachbart zu einer zum Winkelraum offenen Nut eine in den Winkelraum gerichtete Materialverdickung, Verbreiterung oder einen Vorsprung aufweist, dessen in Gebrauchsstellung obere Stirnseite mit der oberen Schmalseite dieses Schenkels insbesondere bündig ist.

Die schon erwähnte Materialverdickung kann also einer zum Winkelraum offenen Nut benachbart sein und dadurch in Gebrauchsstellung als Stützfläche für ein aufgesetztes weiteres Anschlußelement oder sonstiges Bauteil des Bausatze dienen, wenn dessen Außenfläche gegenüber der des Anschlußelementes zurückversetzt sein soll, auf welchem dieses weitere Bauteil des Bausatzes aufgesetzt wird. Durch entsprechende Anordnung solcher Anschlußelemente mit in den Winkelraum ragenden Materialverdickungen können also Stützmauern errichtet werden, die trotz der im wesentlichen vertikalen Verläufe der Außenflächen der einzelnen Bestandteile des Bausatzes von unten nach oben schräg nach hinten geneigt sind und zwar mit einem relativ steilen Winkel.

Dabei ist es zweckmäßig, wenn die Verdickung auf der dem freien Ende des Schenkels des Anschlußelements abgewandten Seite der Nut angeordnet ist und wenn die Begrenzung der Nut insbesondere in die seitliche Begrenzung der Verdickung übergeht. Versuche haben gezeigt, daß es genügt, wenn der entsprechende Schenkel nahe seinem freien Ende eine zum Inneren des Winkelraumes offene Nut für das Einfügen eines Steckelementes aufweist und dieser Nut benachbart beziehungsweise unmittelbar benachbart die Verdickung mit ihrer oberen Stützfläche für ein aufgesetztes weiteres Teil des Bausatzes angeordnet ist. Somit kann die der Nut zugewandte Seitenfläche dieser Verdickung das Steckelement zusätzlich abstützen.

Die Verdickung kann zweckmäßigerweise als Rippe oder als bis zur innenseitigen Kante ausgedehnte Verbreiterung des sie aufweisenden Schenkels ausgebildet sein und insbesondere über die gesamte, in Gebrauchsstellung vertikale Abmessung des Schenkels reichen. Dadurch kann sie auch zur Aussteifung dieses gesamten winkelförmigen Anschlußelementes beitragen und in sie eingeleitete Kräfte gut nach unten weitergeben.

Das untere Ende der Verdickung kann zum Inneren des Winkelraumes hin als Fuß verbreitert sein und insbesondere bis zu dem anderen Schenkel des winkelförmigen Anschlußelements reichen. Dadurch wird die Gesamtstabilität der Anschlußelemente und auch die Einleitung von Stützkräften nach unten beziehungsweise in den Boden verbessert.

Insgesamt ergibt sich durch ein einziges, unter Umständen in mehreren Variationen und insbesondere in aller Regel in größerer Anzahl vorgesehenes zusätzliches Fertigbauteil eine erhebliche Vergrößerung der Variationsmöglichkeiten der aus DE 32 36 739 C2 bekannten Stützmauer. In vorteilhafter Weise hat dabei dieses zusätzliche Fertigteil aufgrund seiner nur zwei Schenkel aufweisenden Winkelform ein relativ geringes Gewicht, was die Handhabung beim Errichten einer solchen Stützmauer erleichtert.

Nachstehend ist ein Ausführungsbeispiel eines erfindungsgemäßen Bausatzes anhand der Zeichnung näher beschrieben. Es zeigt in zum Teil schematisierter Darstellung:
- Fig. 1: eine aus einem erfindungsgemäßen Bausatz von Kästen, Steckelementen und winkelförmigen Anschlußelementen in drei übereinander angeordneten und dabei teilweise gegeneinander versetzten Lagen aufgebaute Stützmauer in einem Eckbereich und zwar in schaubildlicher Darstellung,
- Fig.2: ein winkelförmiges Anschlußelement mit zwei im rechten Winkel zueinander angeordneten Schenkeln, deren einer zu dem Winkelraum hin offene vertikale Nuten hat und nach außen glatt ist, wobei der andere Schenkel an dem in der Zeichnung hinteren Ende dieses ersten Schenkels abgeht,
- Fig.3: eine der Fig.2 entsprechende schaubildliche Darstellung eines weiteren, zu dem Bausatz gehörenden winkelförmigen Anschlußelements, bei welchem der zweite Schenkel von dem die Nuten auf der Seite des Winkelraums aufweisenden Winkelschenkel an dem anderen, in der Zeichnung vorderen Ende abgeht,
- Fig.4: eine Draufsicht eines aus Elementen des Bausatzes aufgebauten Eckbereiches, wobei ein winkelförmiges Anschlußelement gemäß Fig.3 vorgesehen ist,
- Fig.5: eine der Fig.4 entsprechende Darstellung, bei welcher die Abwinklung der Stützmauer gegenüber der nach Fig.4 entgegengesetzt gerichtet ist und ein winkelförmiges Anschlußelement gemäß Fig.2 zu diesem Zweck vorgesehen ist,
- Fig.6: eine Draufsicht zweier zu dem Bausatz gehörender Kästen mit Nuten, in die ein sie verbindendes und in ihrem Bereich in Abstand überbrückendes Steckelement eingefügt ist,
- Fig.7: eine der Darstellung der Fig.4 bis 6 entsprechende Darstellung des Endes einer Stützmauer mit einem Kasten und einem winkelförmigen Anschlußelement, das mit einem Steckelement zusammen einen stirnseitigen Abschluß bildet,
- Fig.8: eine Draufsicht eines abgewandelten winkelförmigen Anschlußelements, welches anstelle der oder zusätzlich zu den winkelförmigen Anschlußelementen gemäß Fig.2 und 3 zu dem Bausatz gehören kann und
- Fig.9: ein winkelförmiges Anschlußelement gemäß Fig.8, bei welchem jedoch die beiden Schenkel spiegelsymmetrisch gegenüber denen der Fig.8 angeordnet sind,
- Fig.10: eine Seitenansicht des Anschlußelements gemäß Fig.9 mit Blick auf die Stirnseite des eine zum Winkelraum offene Nut aufweisenden, auf seiner Außenseite glatten Winkelschenkels,
- Fig.11: eine Draufsicht einer schematisierten Darstellung einer aus dem Bausatz errichteten FertigteilStützmauer, wobei eine obere Lage gegenüber einer darunter befindlichen Lage etwas zurückversetzt ist, so daß eine im ganzen von unten nach oben etwas schräg ansteigende Stützmauer gebildet ist.

Ein Bausatz für eine in Fig.1 oder Fig.11 zumindest teilweise in einem Eckbereich dargestellte und aus diesem Bausatz errichtete Fertigteil-Stützmauer 1 - im folgenden auch "Stützmauer 1" genannt - weist in Gebrauchsstellung übereinander angeordnete, etwa quaderförmige, im Ausführungsbeispiel nach oben und unten offene, zum Beispiel aus Beton bestehende Kästen 2 auf, die an zwei parallelen Seitenwänden 3 jeweils parallel zur Vorderwand 4 und damit auch zur Rückwand 5 verlaufende, in Gebrauchsstellung vertikale Nuten 6 aufweisen. In diese Nuten 6 paßt jeweils ein plattenartiges Steckelement 7, wobei die zueinander benachbarten Kästen 2 einen Abstand haben, der in dieser Gebrauchsstellung gemäß den Figuren 1 bis 7 und 11 von diesem Steckelement 7 jeweils überbrückt wird.

Im Ausführungsbeispiel haben die Kästen 2 auch an ihrer Oberseite in ihren Seitenwänden 3 jeweils zur Vorderwand 4 und zur Rückwand 5 parallele Nuten 8, in die das Steckelement 7 ebenfalls in Montagestellung, die Nut 8 wie die Nut 6 ausfüllend paßt. Dabei erkennt man in den Figuren deutlich, daß die Nuten 8 und die Nuten 6 nicht nur gleich bemessen, sondern auch in übereinstimmenden Ebenen angeordnet sind, also ineinander übergehen.

Zu diesem Bausatz für die Errichtung der Stützmauer 1 gehören auch winkelförmige Anschlußelemente 9 (Fig.2 und 9) sowie winkelförmige Anschlußelemente 10 (Fig.3 und 8). Diese weisen jeweils zwei im Winkel, im Ausführungsbeispiel im rechten Winkel zueinander angeordnete Schenkel 11 und 12 auf, wobei der Schenkel 11 der beiden Anschlußelemente 9 und 10 zu dem Winkelraum dieses winkelförmigen Anschlußelements 9 oder 10 hin eine offene vertikale, oder zur Winkelkante 13 parallele Nut 14 (Fig.8 und 9) oder mehrere derartige Nuten 14 (Fig.2 und 3) und der andere Schenkel 12 an der von dem Winkelraum weggewandten Außenseite Nuten 15 aufweist, die in Form, Verlauf und Abmessung den Nuten 6 an den Kästen 2 entsprechen. Dabei ist der Winkelraum zwischen den beiden Schenkeln 11 und 12 offen, wie man es besonders gut in den Figuren 2, 3, 8 und 9 erkennt.

Die Anzahl der Nuten 14 und 15 an den beiden Schenkeln 11 und 12 der winkelförmigen Anschlußelemente 9 und 10 gemäß Fig.2 und 3 entspricht der Zahl der Nuten 6 an den Seitenwänden 3 der Kästen 2 und all diese Nuten haben dieselben Abmessungen.

Ferner ist vor allem auch anhand der Fig.1 und 11 gut erkennbar, daß die Höhe und auch die Länge der Schenkel 11 und 12 der Anschlußelemente 9 und 10 der der Seitenwände 3 und Vorderwände 4 und Rückwände 5 der Kästen 2 so entspricht, daß eine geschlossene Stützmauer 1 von nahezu beliebiger Höhe durch Aufeinandersetzen all dieser Fertigteile und Elemente des Bausatzes errichtet werden kann.

Eine solche Stützmauer 1 kann also dadurch errichtet werden, daß Beton-Kästen 2 gemäß Fig.6 mit Abstand zueinander in Reihe angeordnet und mit plattenförmigen Steckelementen 7 verbunden werden. Um dabei eine Ecke bilden zu können, können jedoch im Eckbereich winkelförmige Anschlußelemente 9 oder 10 benutzt werden, die entweder gemäß Fig.4 oder gemäß Fig.5 mit jeweils über Eck angeordneten Kästen 2 mittels solchen Steckelementen 7 verknüpft und verbunden werden. Bei übereinander angeordneten Lagen lassen sich dabei wahlweise im Eckbereich Anordnungen gemäß Fig.4 und 5 in geeigneter Weise übereinandersetzen, wobei gemäß Fig.1 in jeder zweiten Lage Kästen 2 vertikal übereinanderliegen, während die Kästen der Zwischenlage demgegenüber versetzt und der horizontale und vertikale Abstand mittels Steckelementen 7 überbrückt ist.

Für diesen Versatz der unterschiedlichen Lagen in den verschiedenen Höhenbereichen einer Stützmauer 1 sind die unterschiedlichen winkelförmigen Anschlußelemente 9 und 10 gemäß den Figuren 2 und 3 sowie gemäß den Fig. 8 und 9 also spiegelsymmetrisch zueinander geformt. Außerdem erlauben sie dadurch unterschiedliche Abwinklungsrichtungen der jeweiligen Stützwand 1. Praktisch könnte man das Anschlußelement 9 als rechtes und das Anschlußelement 10 als linkes Anschlußelement ansehen, wenn man den Winkelschenkel 11 vom Winkelraum her betrachtet und davon ausgeht, daß im ersten Falle der zweite Schenkel 12 links und im Fall der Fig. 3 der zweite Schenkel 12 am rechten Ende dieses Schenkels 11 abgeht.

In den Figuren 2 und 3 sowie 8 und 9 erkennt man außerdem, daß jeweils der Schenkel 12 der Anschlußelemente 9 und 10, an welchem die Nuten 15 an der von dem Winkelraum abgewandten Außenseite angeordnet sind, auch an seiner Oberseite dazu passende und fortsetzende Nuten 16 hat. Der die zum Winkelraum offenen Nuten 14 aufweisende Schenkel 11 ist hingegen an seiner Oberseite, wie auch an der Unterseite glatt, also ohne Nuten ausgeführt. Auch die übrigen Elemente, nämlich die Kästen 2 und die Schenkel 12 haben an der Unterseite keine Nuten.

Somit kann bei einer nächsthöheren Lage einer Stützmauer 1 auf dem jeweiligen winkelförmigen Anschlußelement 9 oder 10 auch ein Kasten 2 mit seiner Außenseite bündig mit dem Winkelschenkel 10 aufgesetzt werden, wobei der an der Unterseite ohne Nuten ausgebildete Kasten 2 mit diesem Winkelschenkel 11 einen geschlossenen Abschnitt ohne horizontale Durchbrüche bildet. Im Ausführungsbeispiel sind hingegen jeweils rechte und linke Anschlußelemente 9 und 10 übereinander gestapelt und berühren sich mit den Enden ihrer Schenkel 11, wie man es deutlich in Fig.1 erkennt.

Zu dem Bausatz können auch den Anschlußelementen 9 und 10 etwa entsprechende, in den Zeichnungen nicht näher dargestellte Anschlußelemente gehören, bei welchen die Winkelschenkel in einem von 90° abweichenden Winkel zueinander angeordnet sind. Damit können Stützmauern 1 aufgebaut werden, deren im Winkel zueinander verlaufende Abschnitte einen anderen als einen rechten Winkel, beispielsweise einen stumpfen Winkel, gegebenenfalls aber auch einen spitzen Winkel einschließen.

In den Figuren 4, 5 und 7 ist noch angedeutet, daß die zu dem Bausatz gehörenden Anschluß- oder Winkelelemente 9 und 10 an dem Übergang beziehungsweise an der Innenseite der Winkelkante 13, also in dem Winkelraum, an dem Übergang ihrer beiden Schenkel 11 und 12 eine Verstärkung in Form einer Materialverdickung 17 haben können, wodurch die Anschlußelemente 9 und 10 eine höhere Festigkeit erhalten, ohne daß in ihrem Inneren die Anbringbarkeit der Steckelemente 7 behindert wird.

Fig.7 zeigt noch eine vorteilhafte Anwendung eines winkelförmigen Anschlußelementes 9 oder 10 als stirnseitiger Abschluß einer Stützmauer 1. Der mit vertikalen, nach außen offenen Nuten 15 versehene Winkelschenkel 12 verläuft dabei in Flucht der Rückwand 4 eines Kastens 2 und zwischen der diesem Anschlußelement 9 oder 10 zugewandten Seitenwand 3 und dem anderen Winkelschenkel 11 ist ein plattenförmiges Steckelement 7 eingefügt. Dadurch ergibt sich an dem dem Kasten 2 abgewandten Ende einer derartigen Stützmauer 1 eine glatte Stirnfläche, die von der Außenseite des Schenkels 11 gebildet wird. Das Anschlußelement 9 oder 10 kann also auch als Abschluß am Ende einer solchen Stützmauer eingesetzt werden, wobei sein Winkelraum dennoch in Gebrauchsstellung abgeschlossen ist.

In den Fig.8 und 9 ist dargestellt, daß die winkelförmigen Anschlußelemente 9 und 10 benachbart zu nur einer zum Winkelraum offenen Nut 14 eine in dem Winkelraum gerichtete Materialverdickung 17a aufweisen, die als partielle Verbreitung beziehungsweise als Vorsprung ausgebildet ist. Die obere Stirnseite dieser Materialverdickung 17a ist gmäß Fig. 10 mit der oberen Schmalseite 11a des diese Materialverdickung 17a aufweisenden Schenkels 11 bündig und bildet also eine verbreiterte Stützfläche für ein aufgesetztes weiteres Anschlußelement 9 oder 10 oder ein sonstiges Element des Bausatzes für eine Stützmauer 1. Dabei findet sich diese Verdickung 17a gemäß den Fig. 8 und 9 auf der dem freien Ende des Schenkels 11 dieses Anschlußelements 9 oder 10 abgewandten Seite der Nut 14 näher zur Mitte dieses Schenkels 11 hin. In den Fig.8 und 9 erkennt man, daß die eine Begrenzung der Nut 14 in eine seitliche Begrenzung der Verdickung 17a übergeht. Ein Steckelement 7 kann dadurch zumindest bereichsweise auch an der Verdickung 17a anliegen.

Vor allem wird aber dadurch ermöglicht, daß, wie in Fig.11 dargestellt eine höhere Lage des Bausatzes der Stützmauer auf der oberen Stirnseite dieser Verdickung 17a abgestützt wird, selbst wenn diese obere Lage gegenüber der darunterliegenden nach hinten versetzt ist, um eine aus optischen und/oder statischen Gründen schräge Stützmauer 1 zu bilden.

Im Ausführungsbeispiel ist die Verdickung 17a als Rippe ausgebildet, jedoch könnte sie auch als bis zur innenseitigen Kante der winkelförmigen Anschlußelemente 9 und 10 ausgedehnte Verbreitung des sie aufweisenden Schenkels 11 ausgebildet sein und gewissermaßen in die Materialverdickung 17 übergehen, um eine noch größere obere Stützfläche zu bilden. Vor allem verläuft sie, wie deutlich in Fig. 10 zu erkennen, über die gesamte in Gebrauchsstellung vertikale Abmessung des Schenkels 11. Somit kann sie Stützkräfte gut nach unten übertragen.

Diese Möglichkeit wird noch dadurch verbessert, daß das untere Ende der Verdickung 17a zum Inneren des Winkelraumes als Fuß 18 verbreitert ist, der bis zu dem anderen Schenkel 12 des Anschlußelements 9 oder 10 reicht. Dadurch wird an der Unterseite des Anschlußelementes 9 oder 10 eine relativ große Auflagefläche gebildet und außerdem das Anschlußelement erheblich ausgesteift.

Die Stützmauer 1 beziehungsweise der zu ihrer Errichtung vorgesehene Bausatz aus Fertigteilen ermöglicht in ihrem Verlauf eine scharfkantige Ecke, bei der dennoch die Fertigteile auch im Eckbereich einen Verbund miteinander bilden. Dazu weist der Bausatz neben Kästen 2 und Steckelementen 7 winkelförmige Anschlußelemente 9 und 10 insbesondere aus Beton auf, die an ihren Winkelschenkeln 11 und 12 nach unterschiedlichen Seiten offene Nuten 14 und 15 haben, in welche die Steckelemente 7 passen. Da ein Winkelschenkel nach außen hin glatt ist, können auch glatte beziehungsweise nutenfreie stirnseitige Abschlüsse an solchen Stützmauern 1 gebildet werden.

Es sei noch erwähnt, daß die Steckelemente 7 in den sie aufnehmenden Nuten auch Spiel haben können, um gegebenenfalls auch Stützmauern mit Eckbereichen herstellen zu können, die von 90° abweichen, selbst wenn die Schenkel der Anschlußelemente 90° einschließen.

## Patentansprüche

1. Bausatz für eine Fertigteil-Stützmauer (1) mit in Gebrauchsstellung übereinander angeordneten, etwa quaderförmigen, insbesondere nach oben und unten offenen Kästen (2) vorzugsweise aus Beton, die an wenigstens zwei parallelen Seitenwänden (3) jeweils mindestens eine parallel zur Vorderwand (4) verlaufende Nut (6) aufweisen, in die ein in dem Fenster zwischen in Gebrauchsstellung mit Abstand zueinander benachbart angeordneten Kästen (2) eingesetztes, insbesondere plattenartiges Steckelement (7) paßt, wobei die Kästen (2) gegebenenfalls auch an ihrer Ober- und/oder Unterseite mindestens je eine zur Vorderwand (4) parallele Nut (8) aufweisen, in die das Steckelement (7) in Montagestellung paßt, **dadurch gekennzeichnet, daß** zu dem Bausatz ein oder mehrere winkelförmige Anschlußelemente (9, 10) mit jeweils zwei im Winkel zueinander angeordneten Schenkeln (11, 12) gehören, deren einer Schenkel (11) wenigstens eine zum Winkelraum offene vertikale oder zur Winkelkante (13) parallele Nut (14) und deren anderer Schenkel (12) wenigstens eine an der vom Winkelraum weggewandten Außenseite angeordnete Nut (15) aufweist, wobei der Winkelraum zwischen den beiden Schenkeln (11, 12), offen ist.

2. Bausatz nach Anspruch 1, **dadurch gekennzeichnet, daß** die Nuten (14, 15) der Anschlußelemente (9, 10) in Gebrauchsstellung denen eines benachbarten Kastens (2) in einer Ebene gegenüberliegen, die parallel zur Oberfläche der Stützmauer (1) verläuft.

3. Bausatz nach Anspruch 1 oder 2, **dadurch gekennzeichnet, daß** die Anzahl der Nuten (14, 15) an den beiden Schenkeln (11, 12) der Zahl der Nuten (6) an den Seitenwänden (3) der Kästen (2) entspricht und daß die Nuten (6, 14, 15) dieselben Abmessungen haben.

4. Bausatz nach einem der Ansprüche 1 bis 3, **dadurch gekennzeichnet, daß** die Höhe und insbesondere auch die Länge der Schenkel (11, 12) der Anschlußelemente (9, 10) etwa der der quaderförmigen Kästen (2) entsprechen.

5. Bausatz nach einem der Ansprüche 1 bis 4, **dadurch gekennzeichnet, daß** für unterschiedliche Abwinklungen unterschiedliche Anschlußelemente (9, 10), nämlich rechte Anschlußelemente (10) und linke Anschlußelemente (9) vorgesehen sind, die insbesondere spiegelsymmetrisch zueinander geformt sind.

6. Bausatz nach einem der Ansprüche 1 bis 5, **dadurch gekennzeichnet, daß** der Schenkel (12) der Anschlußelemente (9, 10), an welchem die Nut(en) (15) an der von dem Winkelraum abgewandten Außenseite angeordnet ist (sind), an seiner Ober- und/oder Unterseite wenigstens eine dazu passende und fortsetzende Nut (16) hat und daß der die zum Winkelraum offene Nut(en) (14) aufweisende Schenkel (11) an seiner Ober- und Unterseite insbesondere glatt ist (sind).

7. Bausatz nach einem der Ansprüche 1 bis 6, **dadurch gekennzeichnet, daß** die beiden Schenkel (11, 12) des Anschlußelements (9, 10) im rechten Winkel oder in einem von 90° abweichenden Winkel zueinander angeordnet sind.

8. Bausatz nach einem der Ansprüche 1 bis 7, **dadurch gekennzeichnet, daß** die zu dem Bausatz gehörenden Anschluß- oder Winkelelemente (9, 10) an dem Übergang ihrer beiden Schenkel (11, 12) insbesondere in dem Winkelraum eine Verstärkung vorzugsweise in Form einer Materialverdickung (17) aufweisen.

9. Bausatz nach einem der Ansprüche 1 bis 8, **dadurch gekennzeichnet, daß** das Anschlußelement (9, 10) benachbart zu einer zum Winkelraum offenen Nut (14) eine in den Winkelraum gerichtete Materialverdickung (17a), Verbreiterung oder einen Vorsprung aufweist, dessen in Gebrauchsstellung obere Stirnseite mit der oberen Schmalseite (11a) dieses Schenkels (11) insbesondere bündig ist.

10. Bausatz nach einem der Ansprüche 1 bis 9, **dadurch gekennzeichnet, daß** die Verdickung (17a) auf der dem freien Ende des Schenkels (11) des Anschlußelements (9, 10) abgewandten Seite der Nut (14) angeordnet ist und daß die Begrenzung der Nut (14) insbesondere in die seitliche Begrenzung der Verdickung (17a) übergeht.

11. Bausatz nach einem der Ansprüche 1 bis 10, **dadurch gekennzeichnet, daß** die Verdickung (17a) als Rippe oder als bis zur innenseitigen Kante ausgedehnte Verbreiterung des sie aufweisenden Schenkels (11) ausgebildet ist und insbesondere über die gesamte, in Gebrauchsstellung vertikale Abmessung des Schenkels (11) reicht.

12. Bausatz nach einem der Ansprüche 1 bis 11, **dadurch gekennzeichnet, daß** das untere Ende der Verdickung (17a) zum Inneren des Winkelraumes hin als Fuß (18) verbreitert ist und insbesondere bis zu dem anderen Schenkel des Anschlußelements (9, 10) reicht.

## Claims

1. Construction assembly for a retaining wall (1) made of prefabricated units, having substantially cuboid boxes (2), preferably made of concrete, which are open at the top and bottom, in particular, arranged one above the other in the position of use, which comprise, on each of at least two parallel side walls (3), at least one groove (6) running parallel to the front wall (4), into which an in particular plate-shaped plug-in element (7) fits which is inserted in the window between boxes (2) disposed adjacent to one another and spaced apart in the position of use, the boxes (2) optionally also comprising on their top and/or underside at least one groove (8) parallel to the front wall (4), into which the plug-in element (7) fits in the assembled position, **characterised in that** the construction assembly comprises one or more angular connecting elements (9, 10) each having two legs (11, 12) arranged at an angle to one another, one leg (11) of which has at least one groove (14) which is vertical and open towards the angle space or parallel to the angle edge (13) while the other leg (12) has at least one groove (15) arranged on the outer side remote from the angle space, the angle space between the two legs (11, 12) being open.

2. Construction assembly according to claim 1, **characterised in that** in the position of use the grooves (14, 15) of the connecting elements (9, 10) are opposite those of an adjacent box (2) in a plane which extends parallel to the surface of the retaining wall (1).

3. Construction assembly according to claim 1 or 2, **characterised in that** the number of grooves (14, 15) on the two legs (11, 12) corresponds to the number of grooves (6) on the side walls (3) of the boxes (2) and **in that** the grooves (6, 14, 15) have the same dimensions.

4. Construction assembly according to one of claims 1 to 3, **characterised in that** the height and, in particular, the length of the legs (11, 12) of the connecting elements (9, 10) correspond substantially to those of the cuboid boxes (2).

5. Construction assembly according to one of claims 1 to 4, **characterised in that** for different angles different connecting elements (9, 10) are provided, namely right-handed connecting elements (10) and left-handed connecting elements (9), which are shaped, in particular, to be mirror-symmetrical to one another.

6. Construction assembly according to one of claims 1 to 5, **characterised in that** the leg (12) of the connecting elements (9, 10) on which the groove(s) (15) is (are) mounted on the outer side remote from the angle space has on its top and/or underside at least one groove (16) which fits it and forms a continuation of it and **in that** the leg (11) comprising the groove(s) (14) which is (are) open towards the angle space is (are) smooth, in particular, on its top and underside.

7. Construction assembly according to one of claims 1 to 6, **characterised in that** the two legs (11, 12) of the connecting element (9, 10) are arranged at right angles or at an angle other than 90° to one another.

8. Construction assembly according to one of claims 1 to 7, **characterised in that** the connecting or angle elements (9, 10) belonging to the construction assembly have a reinforcement, preferably in the form of a thickening of material (17), at the transition between their two legs (11, 12), particularly in the angle space.

9. Construction assembly according to one of claims 1 to 8, **characterised in that** the connecting element (9, 10) adjacent to a groove (14) which opens towards the angle space comprises a thickening of material (17a), a broadening or a projection directed into the angle space, the upper end face of which, in the position of use, is in particular flush with the upper narrow side (11a) of this leg (11).

10. Construction assembly according to one of claims 1 to 9, **characterised in that** the thickening (17a) is arranged on the side of the groove (14) remote from the free end of the leg (11) of the connecting element (9, 10) and **in that** the boundary of the groove (14) in particular merges into the lateral boundary of the thickening (17a).

11. Construction assembly according to one of claims 1 to 10, **characterised in that** the thickening (17a) is in the form of a rib or a broadening of the leg (11) on which it is provided, extending as far as the inner edge, and extends in particular over the entire vertical extent of the leg (11) in the position of use.

12. Construction assembly according to one of claims 1 to 1, **characterised in that** the low end of the thickening (17a) broadens out towards the interior of the angle space as a foot (18) and extends, in particular, as far as the other leg of the connecting element (9, 10).

## Revendications

1. Ensemble d'éléments de construction préfabriqué pour mur de soutènement (1) du type se composant de caissons (2) de forme sensiblement parallélépipédique en partie ouverts vers le bas et vers le haut, de préférence en béton, disposés les uns au-dessus des autres en position d'utilisation, caissons qui présentent sur chacune d'au moins deux faces latérales (3) au moins une rainure (6) s'étendant parallèlement à la face frontale (4), rainure dans laquelle s'adapte un élément de blocage (7), en particulier en forme de plaque, insérée dans la fenêtre située, dans la position d'utilisation, entre des caissons (2) voisins situés à distance l'un de l'autre, les caissons (2) présentant également chacun éventuellement sur sa face supérieure et/ou inférieure au moins une rainure (8) parallèle à la face frontale (4), rainure dans laquelle s'adapte, en position de montage, l'élément de blocage (7), **caractérisé en ce que** ledit ensemble d'éléments de construction comporte un ou plusieurs éléments de raccordement angulaire (9, 10) présentant chacun deux branches situées angulairement l'une par rapport à l'autre (11, 12), l'une de ces branches (11) présentant au moins une rainure (14) ouverte verticalement sur l'espace angulaire ou parallèle à l'arête de l'angle (13), et l'autre branche (12) présente au moins une rainure (15) orientée à l'inverse de l'espace angulaire, l'espace angulaire étant ouvert entre les deux branches (11, 12).

2. Ensemble d'éléments de construction selon la revendication 1, **caractérisé en ce que** les rainures (14, 15) des éléments de raccordement (9, 10), dans la position d'utilisation de ceux-ci, font face à celles d'un caisson voisin (2) dans un plan qui s'étend parallèlement à la surface du mur de soutènement (1).

3. Ensemble d'éléments de construction selon la revendication 1 ou la revendication 2, **caractérisé en ce que** le nombre de rainures (14, 15) sur les deux branches (11, 12) correspond au nombre de rainures (6) sur les faces latérales (3) des caissons (2) et **en ce que** les rainures (6, 14, 15) ont les mêmes dimensions.

4. Ensemble d'éléments de construction selon l'une quelconque des revendications 1 à 3, **caractérisé en ce que** la hauteur et également la longueur des branches (11, 12) des éléments de raccordement (9, 10) correspondent sensiblement à celles des caissons parallélépipédiques (2).

5. Ensemble d'éléments de construction selon l'une quelconque des revendications 1 à 4, **caractérisé en ce que**, pour les différents angles sont prévus des éléments de raccordement (9, 10) différents, à savoir des éléments de raccordement droit (10) et des éléments de raccordement gauche (9) qui sont conformés de façon symétrique par rapport à un miroir, l'un par rapport à l'autre.

6. Ensemble d'éléments de construction selon l'une quelconque des revendications 1 à 5, **caractérisé en ce que** la branche (12) des éléments de raccordement (9, 10) sur laquelle est (sont) pratiquée(s) la(les) rainure(s) (15) sur le côté orienté vers l'extérieur de l'espace angulaire présente(nt) sur sa (leur) face supérieure et/ou inférieure au moins une rainure (16) qui lui (leur) est adaptée et qui la (les) prolonge et **en ce que** la branche (11) présentant la(les) rainure(s) (14) ouverte(s) vers l'espace angulaire est lisse sur sa face supérieure et sa face inférieure.

7. Ensemble d'éléments de construction selon l'une quelconque des revendications 1 à 6, **caractérisé en ce que** les deux branches (11, 12) de l'élément de raccordement (9, 10) sont disposées l'une par rapport à l'autre à angle droit ou avec un angle s'écartant de 90°.

8. Ensemble d'éléments de construction selon l'une quelconque des revendications 1 à 7, **caractérisé en ce que** les éléments de raccordement ou éléments angulaires (9, 10) appartenant à l'ensemble d'éléments de construction présentent, à l'emplacement du raccord de leurs deux branches (11, 12), et en particulier dans l'espace angulaire, un renforcement, de préférence sous forme d'un épaississement de matière (17).

9. Ensemble d'éléments de construction selon l'une quelconque des revendications 1 à 8, **caractérisé en ce que** l'élément de raccordement (9, 10) présente au voisinage d'une rainure (14) ouverte vers l'espace angulaire, un épaississement de matière, un élargissement ou un relief (17a) dirigée dans l'espace angulaire, et dont la face frontale supérieure, en position d'utilisation, est au niveau de la face étroite supérieure (11a) de cette branche (11).

10. Ensemble d'éléments de construction selon l'une quelconque des revendications 1 à 9, **caractérisé en ce que** l'épaississement (17a) est situé sur le côté de la rainure (14) opposé à l'extrémité libre de la branche (11) de l'élément de raccordement (9, 10) et **en ce que** la limite de la rainure (14) dépasse la limite latérale de l'épaississement (17a).

11. Ensemble d'éléments de construction selon l'une quelconque des revendications 1 à 10, **caractérisé en ce que** l'épaississement (17a) est constitué par une nervure ou par un élargissement se prolongeant jusqu'à l'arête du côté intérieur de la branche (11) qui le présente, en particulier sur la totalité de la dimension verticale de la branche (11 ) en position d'utilisation.

12. Ensemble d'éléments de construction selon l'une quelconque des revendications 1 à 11, **caractérisé en ce que** l'extrémité inférieure de l'épaississement (17a) vers l'intérieur de l'espace angulaire s'élargit pour former un pied (18) et en particulier se prolonge jusqu'à l'autre branche de l'élément de raccordement (9, 10).
